# EUROPÄISCHE PATENTSCHRIFT

(11) **EP 0 067 185 B1**
(45) Veröffentlichungstag und Bekanntmachung des Hinweises auf die Patenterteilung: **04.09.1985**
(21) Anmeldenummer: 82900090.0
(22) Anmeldetag: 16.12.1981
(51) Int. Cl.: H01H 47/04, H01H 47/32, H01F 7/18, H03K 17/64

(54) **ELEKTRONISCHE SCHALTUNGSANORDNUNG ZUR ANSTEUERUNG EINES ELEKTROMAGNETISCHEN BAUELEMENTES**
ELECTRONIC DEVICE FOR THE ENERGIZATION OF AN ELECTROMAGNETIC ELEMENT
DISPOSITIF ELECTRONIQUE POUR L'EXCITATION D'UN ELEMENT ELECTROMAGNETIQUE

(43) Veröffentlichungstag der Anmeldung: 22.12.1982
(73) Patentinhaber: BROWN, BOVERI & CIE Aktiengesellschaft, 68309 Mannheim (DE)
(72) Erfinder: PETSCHENKA, Edwin, D-7524 Tiefenbach (DE); BEULEN, Winfried, D-6900 Heidelberg (DE); ROTHMEIER, Erich, D-6920 Sinsheim (DE)
(74) Vertreter: Kempe, Wolfgang, Dr.
(86) Internationale Anmeldenummer: DE8100221
(87) Internationale Veröffentlichungsnummer: WO8202115

## Beschreibung

Die Erfindung bezieht sich auf eine elektronische Schaltungsanordnung zur Ansteuerung eines elektromagnetischen Bauelementes, insbesondere eines Schützes oder Relais, wobei das elektromagnetische Bauelement in Reihe mit einem Schalttransistor und einem Messwiderstand liegt, ein dem Strom durch das Bauelement entsprechender Stromistwert am Messwiderstand abgreifbar und einem Komparator zuführbar ist, dem Komparator ein Stromsollwert für den Anzugstrom sowie ein reduzierter Stromsollwert für den Haltestrom zuleitbar ist und der Schalttransistor über den Komparator angesteuert wird, falls der Stromistwert den Stromsollwert unterschreitet. Eine derartige elektronische Schaltungsanordnung ist aus der D E-A-2 513 043 bekannt.

Elektromagnetische Bauelemente, wie Schaltrelais und Schütze sind in zahlreichen Ausführungsvarianten allgemein bekannt. Derartige Schaltgeräte bestehen aus einem Joch mit einer oder mehreren Spulen und aus einem Anker, der nach Anlegen einer Steuerspannung an die Spule vom Joch magnetisch angezogen wird und hierdurch Schaltkontakte betätigt.

Aus der eingangs erwähnten DE-A-2 513 043 ist eine Schaltung zum Gleichstrombetrieb für Schütze oder Relais bekannt, bei der die Speisespannung über einen elektronischen Schalter impulsweise an die Erregerspule gelegt wird. Frequenz und/oder Dauer der Impulse werden durch Vergleich einer dem Erregerstrom proportionalen Spannung mit einer Referenzspannung bestimmt. Die Referenzspannung wird nach einer Ausführungsform durch ein einstellbares Zeitglied für eine Zeit länger als die Dauer der Anzugsphase von dem zum Halten erforderlichen Wert auf oder über den zum Anziehen erforderlichen Wert angehoben. In der Veröffentlichung wird auch schon allgemein darauf hingewiesen, dass der Zeitpunkt der Veränderung der Referenzspannung von der Induktivitätsänderung der Erregerspule beim Schliessen des Luftspaltes abhängig gemacht werden kann.

Auch aus der DE-A-2 425 585 ist eine Anordnung zum schnellen und verlustarmen Schalten von Induktivitäten bekannt. Dabei ist die zu schaltende Induktivität in Reihe mit einem Schalttransistor und einem Messwiderstand geschaltet, wobei der Messwiderstand einen Stromistwert an eine Vergleichsstufe abgibt. Die Vergleichsstufe empfängt desweiteren einen Stromsollwert und steuert den Schalttransistor in Abhängigkeit der auftretenden Regelabweichung über eine Treiberstufe an. Hier ist nicht vorgesehen, verschieden hohe Stromsollwerte für den Anzugstrom bzw. den Haltestrom vorzugeben.

Aus der DE-A-2 601 799 ist eine Schaltungsanordnung zur Betätigung eines Elektromagnetsystems bekannt, dem ein elektronisches Schaltelement in Reihe liegt. Es ist ein den Augenblickswert des Betriebszustandes des Elektromagnetsystems erfassender Fühler vorgesehen, dessen Signale das elektronische Schaltelement beeinflussen. Infolge der Beeinflussung des elektronischen Schaltelementes durch die Signale des Fühlers kann die Erregerleistung des Elektromagnetsystems entsprechend dem Augenblickswert des Betriebszustandes geändert werden. Zur Bestimmung des Augenblickswertes der Schaltzustandes wird die Feldstärke, der Weg, die Beschleunigung, die Geschwindigkeit oder der Strom im Magnetsystem aufgenommen.

Aus der GB-A-2 025183 sind ein Verfahren und eine Einrichtung zum Betrieb eines elektromagnetischen Verbrauchers bekannt, insbesondere eines Einspritzventils in Brennkraftmaschinen. Dabei ist vorgesehen, einem elektromagnetischen Verbraucher zu Beginn eines Betätigungssignales einen hohen und anschliessend einen reduzierten Strom zuzuführen. Die Stromzufuhr zum Verbraucher soll dabei nach Erreichen einer bestimmten Stromstärke getaktet und/oder geregelt werden. Der Schaltpunkt der Stromzuführung während des Taktens soll strom- und/oder zeitabhängig sein.

Der Erfindung liegt die Aufgabe zugrunde, eine elektronische Schaltungsanordnung zur Ansteuerung eines elektromagnetischen Bauelementes der eingangs genannten Art zu schaffen, bei der die vom Schaltzustand des Bauelementes abhängige Umschaltung des Stromsollwertes vom Wert für den Anzugstrom auf den Wert für den Haltestrom in Abhängigkeit von der Anstiegsgeschwindigkeit des Stroms im Bauelement erfolgt.

Diese Aufgabe wird gemäss einer ersten Variante erfindungsgemäss dadurch gelöst, dass der Schalttransistor getaktet mit konstanter Einschaltdauer angesteuert wird, dass ein Subtrahierer zur Bildung des Wechselstromanteiles des Stromistwertes vorgesehen ist, dem eingangsseitig der Stromistwert und der Stromsollwert anliegen, dass dem Subtrahierer ein Scheitelwertmesser zur Bildung des Scheitelwertes des Wechselstromanteiles des Stromistwertes nachgeschaltet ist und dass dieser Scheitelwert einem Sollwertgeber zuführbar ist, der ausgangsseitig der verschiedenen Stromsollwerte für den Anzugstrom bzw. den Haltestrom in Abhängigkeit von der Höhe der gebildeten Scheitelwerte abgibt (Figur 2).

Diese Aufgabe wird gemäss einer zweiten Variante erfindungsgemäss dadurch gelöst, dass der Schalttransistor getaktet mit variabler Einschaltdauer angesteuert wird, dass eine Zeiterfassungseinrichtung zur Ermittlung der jeweiligen Einschaltdauer des Schalttransistors vorgesehen ist, die jeweils zur Erreichung eines bestimmten Stromistwertes erforderlich ist, und dass der Zeiterfassungseinrichtung ein Sollwertgeber nachgeschaltet ist, der ausgangsseitig die verschiedenen Stromsollwerte für den Anzugsstrom bzw. den Haltestrom in Abhängigkeit von der Länge der Einschaltdauer des Schalttransistors abgibt. (Fig. 1,3).

Bei beiden Varianten erfolgt die Umschaltung des Stromsollwertes vom Wert für den Anzugstrom auf den Wert für den Haltestrom in Abhängigkeit von der Anstiegsgeschwindigkeit des Stromes in dem Bauelement. Bei der ersten Variante ist die Einschaltdauer des Schalttransistors pro Takt fest vorgegeben und die Stromsollwertumschaltung erfolgt in Abhängigkeit von dem während der Einschaltdauer des Schalttransistors auftretenden Scheitelwert des Wechselstromanteils des Stromistwertes. Bei der zweiten Variante ist der Schalttransistor pro Takt solange eingeschaltet, bis der Stromistwert gleich ist dem vorgegebenen Stromsollwert und die Sollwertumschaltung erfolgt in Abhängigkeit von der erforderlichen Einschaltdauer des Schalttransistors.

Bei diesen Schaltungsanordnungen ist der Einfluss der Versorgungsspannung auf den Spulenstrom unterdrückt, so dass eine weitgehende Unabhängigkeit von der Versorgungsspannung erreicht wird. Im theoretischen Fall gilt als untere Spannungsgrenze für die Versorgungsspannung nur die Minimalspannung der Elektronikversorgung, z.B. ca. 5 V Gleichspannung und als obere Spannungsgrenze die maximale Spannungsbelastbarkeit der elektronischen Bauelemente, z.B. ca. 1000 V Gleichspannung. Hierdurch kann die aufgrund der verschiedenen Versorgungsspannungen (Erregerspannungen, Steuerspannungen) hervorgerufene Typenvielfalt bei elektromagnetischen Bauelementen, insbesondere Schaltgeräten, drastisch reduziert werden. Für den gesamten Spannungsbereich zwischen 5 V und 1000 V kann beispielsweise das gleiche Schaltgerät eingesetzt werden, wobei stets ein sicheres Anziehen des Ankers gewährleistet ist.

An den Anschlüssen für die Versorgungsspannung tritt keine induktive Schaltspannung auf. Die Leistungsaufnahme im eingeschalteten Zustand des Schaltgerätes im Falle eines gleichstrombetätigten Schaltgerätes mit der erfindungsgemässen elektronischen Schaltungsanordnung wird deutlich reduziert.

Vorteilhafte Ausgestaltungen der Erfindung sind in den Unteransprüchen gekennzeichnet.

Weitere Vorteile sind aus der nachstehenden Beschreibung ersichtlich.

Ausführungsbeispiele der Erfindung sind nachfolgend an Hand der Zeichnungen erläutert.

Es zeigen:
Fig. 1 eine elektronische Schaltungsanordnung zur Ansteuerung eines elektromagnetischen Bauelementes, wobei der magnetische Fluss im Bauelement auf einen konstanten Wert geregelt wird, d.h., der Übergang von dem Haltestrom erfolgt fliessend;
Fig. 2 und 3 elektronische Schaltungsanordnungen zur Ansteuerung eines elektromagnetischen Bauelementes, wobei zwischen einem erhöhten Anzugsstrom und einem niedrigeren Haltestrom umgeschaltet wird. In Fig. 1 ist eine erste Ausführungsform einer elektronischen Schaltungsanordnung zur Ansteuerung eines elektromagnetischen Bauelementes dargestellt. Ein Schalttransistor 1 (pnp-Typ) liegt über seinen Emitter an einer schaltbaren Versorgungsspannung Uᵥ und ist über seinen Kollektor mit einem elektromagnetischen Bauelement 2 (z.B. Spule eines Schaltrelais, Drossel usw.) sowie mit der Kathode einer Freilaufdiode 4 verbunden, deren Anode an Masse liegt. Das elektromagnetische Bauelement 2 weist einen ohmschen Widerstand R₁ und eine Induktivität L auf. Das elektromagnetische Bauelement 2 ist andererseits direkt an einen Messwiderstand R₂ (Shunt) angeschlossen.

Der Stromistwert U(lᵢₛₜ) wird am gemeinsamen Verbindungspunkt von elektromagnetischem Bauelement 2 und Messwiderstand R₂ als Spannungswert abgegriffen und dem ersten Eingang eines Komparators 5 zugeleitet. Der zweite Eingang des Komparators 5 wird mit dem Stromsollwert U(l_{soll 2}) beaufschlagt. Der Komparator 5 vergleicht Stromsollwert und Stromistwert und steuert ausgangsseitig direkt den Schalttransistor 1 immer dann an, wenn der Stromistwert U(lᵢₛₜ) den Stromsollwert U (l_{soll 2}) unterschreitet.

Es ist ein Spannungsteiler 10 mit Widerständen R₅, R₆ vorgesehen, der zwischen Versorgungsspannung +Uᵥ und Masse geschaltet ist. Das Widerstandsverhältnis R_{5/}R₆ entspricht dabei dem Verhältnis R_{l/}R₂. Am gemeinsamen Verbindungspunkt der Widerstände R₅, R₆ wird der Spannungswert R₂/(R₁ + R₂). U_{"} abgegriffen und dem ersten Eingang eines Subtrahierers 14 zugeleitet. Der zweite Eingang des Subtrahierers 14 wird mit dem Stromsollwert U(I_{soll 1}) beaufschlagt. Der Subtrahierer 14 bildet die Differenzspannung U_{D} = R₂/(Rᵢ + R₂) · Uᵥ - U(l_{soll 1}) und leitet diesen Wert dem ersten Eingang eines steuerbaren Addierers 15 zu. Die Differenzspannung U_{D} entspricht dabei der Spannung Uᵥ abzüglich dem ohmschen Spannungsabfall über den Widerständen R₁, R₂ im Einschaltmoment von Schalter 1. Der Spannungsteiler 10 dient dabei zur Anpassung der Versorgungsspannung Uᵥ an den Wert U(l_{soll 1}).

Der zweite Eingang des steuerbaren Addierers 15 wird mit dem Stromsollwert U(l_{soll 1}) beaufschlagt. Der Steuereingang des Addierers 15 ist mit dem Ausgang des Komparators 5 verbunden. Der steuerbare Addierer 15 gibt immer dann einen Stromsollwert U(l_{soll 2}) ⁼ U(l_{soll 1}) ausgangsseitig ab, wenn der Schalttransistor 1 sperrt, d.h., wenn U(lᵢₛₜ) grösser als U(l_{soll 2}) ist und gibt immer dann einen Stromsollwert ausgangsseitig ab, wenn der Schalttransistor 1 leitet, d.h. wenn U(lᵢₛₜ) kleiner als U(l_{soll 2}) ist.

Das Ausgangssignal des Komparators 5 wird dem Eingang einer Zeiterfassungseinrichtung 16 zugeleitet. Die Zeiterfassungseinrichtung 16 ermittelt die variable Einschaltdauer tₑᵢₙ des Schalttransistors 1 und führt diesen Wert einem Sollwertgeber 17 zu. Der Sollwertgeber 17 gibt ausgangsseitig den Stromsollwert U(l_{soll 1}) in Abhängigkeit der Einschaltdauer ten des Schalttransistors 1 ab. Dieser Stromsollwert U(l_{soll 1}) wird, wie bereits erwähnt, dem Subtrahierer 14 und dem steuerbaren Addierer 15 zugeleitet.

Zwischen Zeiterfassungseinrichtung 16 und Sollwertgeber 17 kann gegebenenfalls ein Glättungsglied (z.B. PT₁-Glied) zur Mittelwertbildung geschaltet werden.

Zwischen dem magnetischen Fluss ⌀ im elektromagnetischen Bauelement 2 und dessen Induktivität L besteht folgende Beziehung:

Hierbei ist mit n die Windungsanzahl im elektromagnetischen Bauelement 2 (Spule, Drossel) bezeichnet, die einen konstanten Faktor darstellt. Mit Hilfe der elektronischen Schaltungsanordnung gemäss Fig. 1 wird durch messtechnische Erfassung der Induktivität L der Strom 1₁ + 1₄ durch das Bauelement 2 so geregelt, dass unabhängig von der Versorgungsspannung Uᵥ der magnetische Fluss 0 konstant bleibt. Die Induktivität L ändert sich, je nachdem ob der Anker des als Schaltgerät ausgeführten Bauelementes 2 angezogen ist oder nicht. Die Induktivität ändert sich ferner bei Sättigung des Magnetwerkstoffes von Joch und Anker des Bauelementes 2. Für den den Summenstrom 1₁ + 1₄ nachbildenden Stromistwert U(lᵢₛₜ) gilt zum Zeitpunkt des Einschaltens des Schalttransistors 1:

U(lᵢₛₜ) ⁼ U(l_{soll 2}) + Uo/Rgₑₛ (1 - e - t/τ), d.h. der Wechselstromanteil U(i) = U_{D/}R_{ges} (1 - e ―t/τ) für den Einschaltvorgang, wobei mit Rgₑₛ = R₁ + R₂ der gesamte Widerstand des Stromkreises und mit τ die Zeitkonstante τ = L/R_{ges} bezeichnet sind.

Für den Stromanstieg zum Zeitpunkt des Einschaltens des Schalttransistors 1 ist die Differenzspannung U_{D} von Bedeutung, die der Spannung Uᵥ abzüglich dem ohmschen Spannungsabfall über den Widerständen R₁, R₂ zum Einschaltmoment des Schalters 1 entspricht. Der Einfluss der Differenzspannung U_{D} lässt sich in grossem Masse eliminieren, indem der Scheitelwert U(î) des Wechselstromanteils U(i) auf eine Grösse ausgeregelt wird, die proportional zur Differenzspannung U_{D} ist.

Bei der elektronischen Schaltungsanordnung gemäss Fig. 1 verändert sich die Zeitkonstante τ in Abhängigkeit von L und die Einschaltdauer tₑᵢₙ des Schalttransistors 1 wird nachgeführt.

Der Sollwertgeber 17 gibt dabei einen hohen Stromsollwert U(l_{soll 1}) ab, wenn die Einschaltdauer tₑᵢₙ des Schalttransistors 1 klein ist und er gibt einen kleinen Stromsollwert U(l_{soll 1}) ab, wenn die Einschaltdauer tₑᵢₙ gross ist, d.h. der Sollwertgeber 17 verändert kontinuierlich oder in einzelnen Stufen den Stromsollwert U(l_{soll 1}) in Abhängigkeit von der über die Zeiterfassungseinrichtung 16 ermittelten Einschaltdauer tₑᵢₙ.

Der Stromsollwert U(l_{soll 1}) wird dem Komparator 5 über den steuerbaren Addierer 15 während der Sperrzeiten des Schalttransistors 1 direkt vorgegeben, d.h. während der Sperrzeiten des Transistors 1 gilt. Der Transistor 1 wird über den Komparator 5 durchgesteuert, wenn

Nach dem Einschalten des Transistors 1 wird der dem Komparator 5 zugeführte Stromsollwert U(l_{soll 2}) mittels des steuerbaren Addierers 15 erhöht und es gilt

Erreicht der Stromistwert U(lᵢₛₜ) den erhöhten Stromsollwert U(l_{soll 1}) + U_{D}, so wird der Transistor 1 gesperrt und gleichzeitig wird der Stromsollwert U(l_{soll 2}) wieder auf den geringeren Wert U(l_{soll 1}) umgeschaltet. Auf diese Weise ergibt sich eine Regelcharakteristik mit Hysterese.

In Fig. 2 ist eine zweite Ausführungsform einer elektronischen Schaltungsanordnung zur Ansteuerung eines elektromagnetischen Bauelementes dargestellt. Der Schalttransistor 1 wird wiederum über seinen Emitter mit der Versorgungsspannung +Uᵥ beaufschlagt und ist über seinen Kollektor mit dem elektromagnetischen Bauelement 2 sowie mit der Freilaufdiode 4 verbunden. Das elektromagnetische Bauelement 2 ist über den Messwiderstand R₂ wiederum direkt an Masse angeschlossen.

Der Stromistwert U(lᵢₛₜ) wird am gemeinsamen Verbindungspunkt von elektromagnetischem Bauelement 2 und Messwiderstand R₂ als Spannungswert abgegriffen und dem ersten Eingang eines Komparators 18 zugeführt. Der zweite Eingang des Komparators 18 wird mit dem Stromsollwert U(lₛₒₗₗ) beaufschlagt Der Komparator 18 vergleicht die Werte U(lᵢₛₜ) und U(lₛₒₗₗ) und steuert ausgangsseitig das monostabile Kippglied 6 immer dann an, wenn U(lᵢₛₜ) ≼ U(lₛₒₗₗ).

Das monostabile Kippglied 6 steuert nach Triggerung durch den Komparator 18 ausgangsseitig den Schalttransistor 1 mit einer konstanten Einschaltdauer tₑᵢₙ an.

Es ist wiederum ein zwischen +U, und Masse geschalteter Spannungsteiler 10 mit den Widerständen R₅, R₆ vorgesehen. Am gemeinsamen Verbindungspunkt der Widerstände R₅, R₆ wird die Spannung R_{2/}(R₁ + R₂).· Uᵥ abgegriffen und dem ersten Eingang eines Subtrahierers 19 zugeleitet. Der zweite Eingang des Subtrahierers 19 wird mit dem Stromsollwert U(lₛₒₗₗ) beaufschlagt. Der Subtrahierer 19 bildet die Differenzspannung und leitet diesen Wert an den ersten Eingang eines Sollwertgebers 20.

Der zweite Eingang des Sollwertgebers 20 wird mit dem Scheitelwert U(i) des Wechselstromanteiles des Stromistwertes beaufschlagt. Der Sollwertgeber 20 vergleicht die beiden Eingangssignale und gibt immer dann einen Stromsollwert U(lₛₒₗₗ) ₌ U(l_{soll 1}) ausgangsseitig ab, wenn U(i) > U_{D}, sowie immer dann einen Stromsollwert U(lₛₒₗₗ) ₌ U(l_{soll 2}) ausgangsseitig ab, wenn U(i) < U_{D}. Der Stromsollwert U(lₛₒₗₗ) wird dem Komparator 18, dem Subtrahierer 19 sowie dem ersten Eingang eines Subtrahierers 21 zugeführt.

Der zweite Eingang des Subtrahierers 21 wird mit dem Stromistwert U(lᵢₛₜ) beaufschlagt. Der Subtrahierer 21 bildet die Differenz U(i) = U(lᵢₛₜ) - U(lₛₒₗₗ) und führt diesen Wechselstromanteil U(i) des Stromistwertes dem Scheitelwertmesser 13 zu.

Bei der elektronischen Schaltungsanordnung gemäss Fig. 2 wird der magnetische Fluss 0 im elektromagnetischen Bauelement 2 nicht mehr auf einen konstanten Wert ausgeregelt, sondern es wird der augenblickliche Zustand des elektromagnetischen Bauelementes 2 (Schaltzustand des Schaltrelais) erfasst und der Stromsollwert U(lₛₒₗₗ) wird entsprechend dem Zustand des Bauelementes 2 zwischen zwei verschieden hohen Werten umgeschaltet. Dabei wird die Anstiegsgeschwindigkeit des Stromes im elektromagnetischen Bauelement 2 ausgewertet, die ein Mass für die Induktivität L des Bauelementes 2 ist und damit eine Aussage über den augenblicklichen Zustand des elektromagnetischen Bauelementes 2 erlaubt. Die Einflüsse einer sich ändernden Versorgungsspannung Uᵥ und eines sich ändernden ohmschen Spannungsabfalles über R₁ und R₂ infolge eines sich ändernden Stromsollwertes oder einer Widerstandsänderung aufgrund einer Temperaturänderung werden vorteilhaft ausgeschaltet. Der Einfluss einer Widerstandsänderung von R₁ aufgrund einer Temperaturänderung wird bei der Festlegung des Referenzwertes für den Sollwertgeber 20 berücksichtigt.

Bei der Schaltungsanordnung gemäss Fig. 2 ist die Einschaltdauer tₑᵢₙ des über den Komparator 18 getriggerten monostabilen Kippgliedes 6 konstant. Die Bewertung des Zustandes (Schaltzustandes) des elektromagnetischen Bauelementes (Schaltrelais) 2 erfolgt über den Scheitelwert U (î) des Wechselstromanteiles U(i) des erfassten Stromistwertes U(lᵢₛₜ). Dabei wird davon ausgegangen, dass bei konstanter Einschaltdauer tₑᵢₙ des Schalttransistors 1 der Scheitelwert U(î) des Wechselstromanteils U(i) abhängig von der Induktivität L des Bauelementes 2 und der Differenzspannung U_{D} ist. Die Differenzspannung U_{D}, die wiederum der Spannung Uᵥ abzüglich der Spannungsabfälle über R_{1'} R₂ entspricht, geht dabei proportional in die Höhe des Scheitelwertes U(i) ein.

Für die Auswertung des Zustandes des Bauelementes 2 gibt die Differenzspannung U_{D} die Referenz für den Scheitelwert U(i) vor. Der Sollwertgeber 20 vergleicht die beiden Grössen U_{D} und U(i). Ist das elektromagnetische Bauelement (Schaltrelais) 2 nicht angezogen, so ist die Induktivität L gering, d.h. der Scheitelwert U(î) gross und überschreitet die Differenzspannung U_{D}. Deshalb wird ein hoher Stromsollwert U (Iₛₒₗₗ 1) als Anzugsstrom vom Sollwertgeber 20 vorgegeben. Ist das elektromagnetische Bauelement (Schaltrelais) 2 angezogen, so ist die Induktivität L gross, d.h. der Scheitelwert U(î) gering. Der Referenzwert U_{D} wird vom Scheitelwert U(i) nicht mehr erreicht und der Sollwertgeber 20 gibt einen reduzierten Stromsollwert U(I_{soll 2}) als Haltestrom vor.

In Fig. 3 ist eine dritte Ausführungsform einer elektronischen Schaltungsanordnung zur Ansteuerung eines elektromagnetischen Bauelementes dargestellt. Diese Ausführungsform ist im wesentlichsten gleichartig aufgebaut wie die Schaltungsanordnung gemäss Fig. 1, nur ist bei der Anordnung gemäss Fig. 3 der Sollwertgeber 17 ersetzt durch einen Sollwertgeber 22.

Der erste Eingang des Sollwertgebers 22 wird mit der von der Zeiterfassungseinrichtung 16 ermittelten Einschaltdauer tₑᵢₙ des Schalttransistors 1 beaufschlagt. Der zweite Eingang des Sollwertgebers 22 wird mit einer Referenzzeit tef beaufschlagt. Der Sollwertgeber 22 vergleicht die Werte von t_{ref} und tₑᵢₙ und gibt immer dann einen Stromsollwert U (I_{soll 1}) = U(I_{soll 1"}) ausgangsseitig ab, wenn tₑᵢₙ> t_{ref}. Der Sollwertgeber 22 gibt immer dann einen Stromsollwert U(I_{soll 1}) = U (I_{soll 1},) ab, wenn tₑᵢₙ < t_{ref}·

Bei der elektronischen Schaltungsanordnung gemäss Fig. 3 wird ebenfalls der magnetische Fluss 0 im elektromagnetischen Bauelement 2 nicht auf einen konstanten Wert ausgeregelt, sondern es wird der augenblickliche Zustand des elektromagnetischen Bauelements 2 erfasst und der Stromsollwert wird entsprechend dem Zustand des Bauelements 2 zwischen zwei verschieden hohen Werten umgeschaltet. Dabei wird der Scheitelwert U(i) des Wechselstromanteils U(i) fest vorgegeben und die Bewertung des Zustandes des elektromagnetischen Bauelementes 2 erfolgt über die Einschaltdauer tₑᵢₙ des Schalttransistors 1.

Die Differenzspannung U_{D} zum Zeitpunkt des Einschaltens des Schalttransistors 1 gibt die Referenz für den Scheitelwert U(i) des Wechselstromanteiles vor. Da der Scheitelwert U(i) bei konstantem Gesamtwiderstand R₁ + R₂, konstanter Induktivität L und konstanter Einschaltdauer tₑᵢₙ proportional zur Differenzspannung U_{D} ist, sind damit die Einflüsse einer sich verändernden Versorgungsspannung Uᵥ und eines sich verändernden Spannungsabfalls über R₁, R₂ durch Veränderung des Stromsollwertes ausgeschaltet. Bei einer derartigen Änderung von Uᵥ und Iₛₒₗₗ ändert sich ebenfalls die Differenzspannung U_{D} und damit porportional hierzu der Scheitelwert U(i). Der Einfluss einer Widerstandsänderung von R₁ aufgrund einer Temperaturerhöhung wird bei der Festlegung des Referenzwertes für den Sollwertgeber 22 berücksichtigt.

Bei noch nicht angezogenem elektromagnetischen Bauelement (Schaltrelais) 2 ist die Induktivität L klein. Damit steigt der Strom im Bauelement 2 stark an und die Einschaltdauer tₑᵢₙ des Schalttransistors 1 ist gering. Die Einschaltdauer tₑᵢₙ erreicht die vorgegebene Referenzzeit t_{ref} nicht und der Sollwertgeber 22 gibt folglich einen erhöhten Stromsollwert U(Iₛₒₗₗ) als Anzugsstrom ab. Bei angezogenem elektromagnetischen Bauelement (Schaltrelais) 2 steigt der Strom im Bauelement 2 wegen der grossen Induktivität L nur schwach an und die Einschaltdauer tₑᵢₙ des Schalttransistors 1 ist gross. Die Einschaltdauer ten überschreitet die vorgegebene Referenzzeit t_{ref} und der Sollwertgeber 22 gibt folglich einen reduzierten Stromsollwert U(I_{soll 1}) als Haltestrom ab. Die Einschaltdauer tₑᵢₙ des Schalttransistors 1 wird also jeweils über die Zeiterfassungseinrichtung 16 ermittelt und der Sollwertgeber 22 gibt je nach momentan vorliegender Einschaltdauer ten einen dem Schaltzustand des elektromagnetischen Bauelements 2 angepassten Stromsollwert vor.

Dieser vom Sollwertgeber 22 vorgegebene Stromsollwert U(I_{soll 1}) wird jeweils dem Subtrahierer 14 und dem steuerbaren Addierer 15 zugeleitet. Der Subtrahierer 14 subtrahiert den Stromsollwert U(Iₛₒₗₗ₁) von der bewerteten Versorgungsspannung R₂/(R₁ + R₂) . Uᵥ und bildet auf diese Weise die Differenzspannung U_{D} im Einschaltaugenblick des Schalttransistors 1. Bei durchgeschaltetem Schalttransistor 1 wird dem Komparator 5 ein erhöhter Stromsollwert U(I_{soll 2}) = U(I_{soll 1}) + U_{D} zugeleitet. Dieser erhöhte Stromsollwert von U(I_{soll 2}) bestimmt den Scheitelwert U(i) des Wechselstromanteiles, d.h. der Scheitelwert U(i) ist proportional der Differenzspannung U_{D}.

Erreicht der Strom U (Iᵢₛₜ) den Wert so sperrt der Komparator 5 den Schalttransistor 1 und der steuerbare Addierer 15 gibt dem Komparator 5 gleichzeitig den reduzierten Stromsollwert

U(I_{soll 2}) ⁼ U(I_{soll 1}) für den folgenden Einschaltaugenblick des Schalttransistors 1 vor.

Zusammenfassend ist zu den elektronischen Schaltungsanordnungen gemäss Figuren 2 und 3 festzustellen, dass bei diesen Anordnungen der zum sicheren Anziehen eines Schaltrelais notwendige hohe Anzugsstrom nach Anzug des Relais auf einen niedrigeren Haltestrom abgesenkt wird. Dies ermöglicht das Betreiben eines Wechselstrom-Schaltrelais an Gleichstrom, sowie einen verlustleistungsarmen Betrieb des Schaltrelais. Für eine sichere Betriebsweise erfolgt die Absenkung von Anzugsstrom auf den Haltestrom nur dann, wenn das Schaltrelais sicher angezogen hat. Die Erfassung des Schaltzustandes des Relais erfolgt in beiden Fällen (Fig. 2, 3) durch Auswertung der unterschiedlichen magnetischen Induktion der Relaisspule (= elektromagnetisches Bauelement 2) im angezogenen und im nichtangezogenen Zustand durch messtechnische Erfassung der Zeitkonstanten der Relaisspule.

Durch Vorschalten einer Graetz-Brückenschaltung können alle beschriebenen elektronischen Schaltungsanordnungen auch mit einer Wechselspannung als Versorgungsspannung Uᵥ betrieben werden, wodurch sich der Nachteil der Anschlusspolarität aufhebt und sich weitere Vorteile ergeben. Der magnetische Kreis weist keine Kurzschlussringe mehr auf, wodurch sich das Bauvolumen verkleinert. Der Anker weist auch bei Steuerspannungsnulldurchgang (Versorgungsspannung) eine konstante Anzugskraft auf, so dass der übliche Brummton verschwindet. Schliesslich wird die durch die Unterscheidung gleichstrombetätigte Schaltgeräte - wechselstrombetätigte Schaltgeräte nötige Typenvielfalt um die Hälfte reduziert.

Mit den erfindungsgemässen elektronischen Schaltungsanordnungen ist es weiterhin in einfacher Weise möglich, gewünschte Zeitfunktionen, wie z.B. Einschaltverzögerungen oder Ausschaltverzögerungen zu realisieren.

Die Erfindung wird verwendet zur Ansteuerung von Schaltrelais und Drosseln und zur Überwachung des Schaltzustandes von Schaltrelais, ferner zur messtechnischen Ermittlung der augenblicklichen Induktivität von elektromagnetischen Bauelementen bei Gleichstrombelastung, wie z.B. Sättigung von Drosseln.

## Patentansprüche

1. Elektronische Schaltungsanordnung zur Ansteuerung eines elektromagnetischen Bauelementes (2), insbesondere eines Schützes oder Relais, wobei das elektromagnetische Bauelement (2) in Reihe mit einem Schalttransistor (1) und einem Messwiderstand (R2) liegt, ein dem Strom durch das Bauelement (2) entsprechender Stromistwert (U(Iᵢₛₜ) ) am Messwiderstand (R2) abgreifbar und einem Komparator (18) zuführbar ist, dem Komparator (18) ein Stromsollwert (U(Iₛₒₗₗ) ) für den Anzugstrom sowie ein reduzierter Stromsollwert (U(Iₛₒₗₗ) ) für den Haltestrom zuleitbar ist und der Schalttransistor (1) über den Komparator (18) angesteuert wird, falls der Stromistwert (U(Iᵢₛₜ) ) den Stromsollwert (U(Iₛₒₗₗ) ) unterschreitet, dadurch gekennzeichnet, dass der Schalttransistor (1 ) getaktet mit konstanter Einschaltdauer angesteuert wird, dass ein Subtrahierer (21) zur Bildung des Wechselstromanteiles (U(i) ) des Stromistwertes (U(Iᵢₛₜ) ) vorgesehen ist, dem eingangsseitig der Stromistwert und der Stromsollwert (U(Iₛₒₗₗ) ) anliegen, dass dem Subtrahierer (21 ) ein Scheitelwertmesser (13) zur Bildung des Scheitelwertes (U(î) ) des Wechselstromanteiles (U(i) ) des Stromistwertes (U(Iᵢₛₜ) ) nachgeschaltet ist und dass dieser Scheitelwert (U(i) ) einem Sollwertgeber (20) zuführbar ist, der ausgangsseitig die verschiedenen Stromsollwerte (U(Iₛₒₗₗ) ) für den Anzugstrom bzw. den Haltestrom in Abhängigkeit von der Höhe des gebildeten Scheitelwertes (U(i) ) abgibt (Fig. 2).

2. Schaltungsanordnung nach Anspruch 1, dadurch gekennzeichnet, dass dem Komparator (18) ein die konstante Einschaltdauer des Schalttransistors (1) bewirkendes monostabiles Kippglied (6) nachgeschaltet ist.

3. Schaltungsanordnung nach Anspruch 1 und/oder 2, dadurch gekennzeichnet, dass der Sollwertgeber (20) den Scheitelwert (U(i) ) mit einer Differenzspannung (U_{D}) vergleicht, wobei zur Bildung dieser Differenzspannung (U_{D}) ein Subtrahierer (19) vorgesehen ist, dem eingangsseitig der Stromsollwert (U(Iₛₒₗₗ) ) und ein Referenzspannungswert zuführbar ist.

4. Elektronische Schaltungsanordnung zur Ansteuerung eines elektromagnetischen Bauelementes (2), insbesondere eines Schützes oder Relais, wobei das elektromagnetische Bauelement (2) in Reihe mit einem Schalttransistor (1 ) und einem Messwiderstand (R2) liegt, ein dem Strom durch das Bauelement (2) entsprechender Stromistwert (U(Iᵢₛₜ)) am Messwiderstand (R2) abgreifbar und einem Komparator (5) zuführbar ist, dem Komparator (5) ein Stromsollwert (U(I_{soll 2})) für den Anzugstrom sowie ein reduzierter Stromsollwert (U(I_{soll 2}) ) für den Haltestrom zuleitbar ist und der Schalttransistor (1) über den Komparator (5) angesteuert wird, falls der Stromistwert (U(Iᵢₛₜ) ) den Stromsollwert (U(I_{soll 2}) ) unterschreitet, dadurch gekennzeichnet, dass der Schalttransistor (1) getaktet mit variabler Einschaltdauer angesteuert wird, dass eine Zeiterfassungseinrichtung (16) zur Ermittlung der jeweiligen Einschaltdauer (tₑᵢₙ) des Schalttransistors (1 ) vorgesehen ist, die jeweils zur Erreichung eines bestimmten Stromistwertes erforderlich ist, und dass der Zeiterfassungseinrichtung (16) ein Sollwertgeber (17, 22) nachgeschaltet ist, der ausgangsseitig die verschiedenen Stromsollwerte (U(I_{soll 1}) ) für den Anzugsstrom bzw. den Haltestrom in Abhängigkeit von der Länge der Einschaltdauer (ten) des Schalttransistors (1) abgibt (Fig. 1,3).

5. Schaltungsanordnung nach Anspruch 4, dadurch gekennzeichnet, dass dem Sollwertgeber (22) eine Referenzzeit (t_{ref}) vorgegeben ist.

6. Schaltungsanordnung nach Anspruch 5, dadurch gekennzeichnet, dass ein in Abhängigkeit vom Schaltzustand des Schalttransistors (1) steuerbarer Addierer (15) zur Stromsollwertbildung (U(I_{soll 2}) ) vorgesehen ist, dem eingangsseitig der Stromsollwert (U(Iₛₒₗₗ) ) des Sollwertgebers (17, 22) sowie die zwischen letztem Stromsollwert (U(I_{soll 1}) ) und einem Referenzspannungswert auftretende Differenzspannung (U_{D}) anleigen.

7. Schaltungsanordnung nach einem der Ansprüche 3 und/oder 6, dadurch gekennzeichnet, dass zur Bildung der Referenzspannung ein Spannungsteiler vorgesehen ist, dessen Teilerverhältnis (R5/R6) proportional zum Verhältnis zwischen den ohmschen Widerständen des elektromagnetischen Bauelementes (R1) und des Messwiderstandes (R2) ist und der mit der auch dem Schalttransistor (1) zugeführten Versorgungsspannung (Uᵥ) beaufschlagt wird.

## Revendications

1. Disposition de circuit électronique pour commander un composant électromagnétique (2), en particulier un disjoncteur ou relais, le composant électronique (2) se trouvant alors en série avec un transistor de commutation (1 ) et une résistance de mesure (R2), une valeur réelle de courant (U(ᵢₛₜ) correspondant au courant à travers le composant (2) pouvant être prélevée sur la résistance de la mesure (R2) et appliquée à un comparateur (18) auquel une valeur nominale de courant (U(Iₛₒₗₗ) ) pour le courant d'attraction ainsi qu'une valeur nominale de courant réduite (U(Iₛₒₗₗ) ) pour le courant de maintien peuvent être amenées et le transistor de commutation (1) étant alors commandé par l'intermédiaire du comparateur (18) au cas où la valeur nominale de courant (U(Iₛₒₗₗ) ) dépasse la valeur réelle de courant (U(lᵢₛₜ), disposition de circuit caractérisée en ce que le transistor de commutation (1 ) est commandé en étant synchronisé avec une durée constante de commutation, en ce qu'on prévoit un soustracteur (21 ) pour former la partie de courant alternatif (U(i) ) de la valeur réelle de courant (U (Iᵢₛₜ) ) et auquel on applique du côté de l'entrée la valeur réelle de courant et la valeur nominale de courant (U(Iₛₒₗₗ) ), en ce qu'on commute en aval du soustracteur (21 ) un dispositif de mesure de la , valeur crête (13) pour former la valeur crête (U(î) ) de la partie de courant alternatif (U(i) ) de la valeur réelle de courant (U(Iᵢₛₜ) ) et en ce que cette valeur crête (U(î) ) peut être amenée à un générateur de valeur nominale (20) qui délivre du côté de la sortie les différentes valeurs nominales de courant (U(Iₛₒₗₗ) ) pour le courant d'attraction ou le courant de maintien en fonction de l'amplitude de la valeur crête formée (U (i) ) (figure 2).

2. Disposition de circuit selon la revendication 1, caractérisée en ce qu'on monte en aval du comparateur (18) un élément bascule monostable (6) provoquant une durée constante de commutation du transistor de commutation (1 ).

3. Disposition de circuit selon la revendication 1 et/ou 2, caractérisée en ce que le générateur de valeur nominale (20) compare la valeur crête (U (î) ) à une tension de différence (U_{D}), un soustracteur (19) étant prévu pour former cette tension de différence (U_{D}), la valeur nominale de courant (U(Iₛₒₗₗ) ) et une valeur de tension de référence pouvant être appliquées du côté de l'entrée au soustracteur.

4. Disposition de circuit électronique pour commander un composant électromagnétique (2), en particulier un disjoncteur ou relais, le composant électromagnétique (2) se trouvant en série avec un transistor de commutation (1 ) et une résistance de mesure (R2), une valeur réelle de courant (U(Iᵢₛₜ) ) correspondant au courant à travers le composant (2) pouvant alors être prélevée sur la résistance de mesure (R2) et appliquée à un comparateur (5) auquel on peut amener une valeur nominale de courant (U(I_{soll 2}) ) pour le courant d'attraction ainsi qu'une valeur nominale de courant réduite (U(I_{soll 2}) ) pour le courant de maintien et le transistor de commutation (1 ) étant commandé par l'intermédiaire du comparateur (5) au cas où la valeur nominale de courant (U(I_{soll 2})) dépasse la valeur réelle de courant (U(Iᵢₛₜ)). disposition de circuit caractérisée en ce que le transistor de commutation (1) est commandé en synchronisme avec une durée de commutation variable, en ce qu'on prévoit un dispositif de détection du temps (16) pour obtenir la durée de commutation respective (tₑᵢₙ) du transistor de commutation (1), ce dispositif de détection du temps étant nécessaire pour obtenir respectivement une valeur réelle de courant déterminée, et en ce qu'un générateur de valeur nominale (17, 22) est monté en aval du dispositif de détection du temps (16) et délivre du côté de la sortie les différentes valeurs nominales de courant (U(I_{soll 2}) ) pour le courant d'attraction ou le courant de maintien en fonction de l'importance de la durée de commutation (tₑᵢₙ) du transistor de commutation (1 ) (figures 1,3).

5. Disposition de circuit selon la revendication 4, caractérisée en ce qu'on détermine un temps de référence (t_{ref}) pour le générateur de valeur nominale (22).

6. Disposition de circuit selon la revendication 5, caractérisée en ce qu'on prévoit pour la formation de la valeur nominale de courant (U(I_{soll 2}) ) un additionneur (15) commandable en fonction de la condition de commutation du transistor (1) et auquel on applique du côté de l'entrée la valeur nominale de courant (U(I_{soll 1}) ) du générateur de valeur nominale (17, 22) ainsi que la tension de différence (U_{D}) survenant entre la dernière valeur nominale de courant (U(I_{soll 1}) ) et une valeur de tension de référence.

7. Disposition de circuit selon l'une des revendications 3 et/ou 6, caractérisée en ce que pour former la tension de référence, on prévoit un diviseur de tension, dont le rapport de division (R5/R6) est proportionnel au rapport entre les résistances ohmiques du composant électromagnétique (R1 ) et de la résistance de mesure (R2), et qui peut être commandé avec la tension d'alimentation (Uᵥ) appliquée également au transistor de commutation (1).

## Claims

1. Electronic circuit arrangement for driving an electro-magnetic component (2), particularly a contactor or relay, in which arrangement the electro-magnetic component (2) is connected in series with a switching transistor (1 ) and a sensing resistor (R2), an actual current value (U(Iᵢₛₜ) ), which corresponds to the current through the component (2), can be tapped off at the sensing resistor (R2) and can be supplied to a comparator (18), the comparator (18) can be supplied with a nominal current value of (U(Iₛₒₗₗ)) for the pick-up current and with a reduced nominal current value (U(Iₛₒₗₗ ) )for the holding current and the switching transistor (1) is actuated via the comparator (18) if the actual current value (U(Iᵢₛₜ) ) drops below the nominal current value (U(Iₛₒₗₗ) ), characterised in that the switching transistor (1) is driven clocked with a constant operating time, that a subtracting circuit (21 ) is provided for forming the alternating-current component (U(i)) of the actual current value (U(Iᵢₛₜ) ) to the input of which the actual current value and the nominal current value (U(Iₛₒₗₗ) ) are applied, that the subtracting circuit (21) is followed by a peak-value measuring circuit (13) for forming the peak value (U(î) ) of the alternating-current component (U(i) ) of the actual current value (U(Iᵢₛₜ) ) and that this peak value (U(î) ) can be supplied to a nominal-value transmitter (20) which provides at its output the various nominal current values (U(Iₛₒₗₗ) ) for the pick-up current or for the holding current depending on the magnitude of the peak value (U(i) ) formed (Figure 2).

2. Circuit arrangement according to Calim 1, characterised in that the comparator (18) is followed by a monostable flipflop (6) which produces the constant operating time of the switching transistor (1).

3. Circuit arrangement according to Claim 1 and/or 2, characterised in that the nominal-value transmitter (20) compares the peak value (U(i) ) with a difference voltage (U_{D}), a subtracting circuit (19) being provided for forming this difference voltage (U_{D}) the input of which can be supplied with the nominal current value (U(Iₛₒₗₗ) ) and a reference voltage value.

4. Electronic circuit arrangement for driving an electro-magnetic component (2), particularly a contactor or relay, in which arrangement the electromagnetic component (2) is connected in series with a switching transistor (1) and a sensing resistor (R2), an actual current value (U(Iᵢₛₜ) ), which coresponds to the current through the component (2), can be tapped off at the sensing resistor (R2) and can be supplied to a comparator (5), the comparator (5) can be supplied with a nominal current value (U(I_{soll 2}) ) for the pick-up current and with a reduced nominal current value (U(Iₛₒₗₗ 2)) for the holding current and the switching transistor (1) is actuated via the comparator (5) if the actual current value (U(Iᵢₛₜ) ) drops below the nominal current value (U(I_{soll 2})), characterised in that the switching transistor (1) is driven clocked with a variable operating time, that a time-detecting device (16) is provided for determining the respective operating time (tₑᵢₙ) of the switching transistor (1) which is required in each case for reaching a particular actual current value, and that the time detecting device (16) is followed by a nominal-value transmitter (17, 22) which provides at its output the various nominal current values (U(I_{soll 1}) ) for the pick-up current or for the holding current depending on the duration of the operating time (tₑᵢₙ) of the switching transistor (1) (Figure 1, 3).

5. Circuit arrangement according to Claim 4, characterised in that the nominal-value transmitter (22) is provided with a preset reference time (t_{ref})_{'}

6. Circuit arrangement according to Claim 5, characterised in that an adding circuit (15), which can be controlled in dependence on the switching state of the switching transistor (1), is provided for forming the nominal current value (U(I_{soll 2}) ), to the input of which adding circuit the nominal current value (U(I_{soll 1}) ) of the nominal-value transmitter (17, 22) and the voltage difference (U_{D}) occurring between the last nominal current value (U(I_{soll 1}) ) and a reference voltage value are applied.

7. Circuit arrangement according to one of Claims 3 and/or 6, characterised in that, for forming the reference voltage, a voltage divider is provided the divider ratio (R5/R6) of which is proportional to the ratio between the resistive impedances of the electromagnetic component (R1) and the sensing resistor (R2) and to which the supply voltage (Uᵥ) is applied which is also supplied to the switching transistor (1 ).
